# EUROPÄISCHE PATENTSCHRIFT

(11) **EP 0 338 359 B1**
(45) Veröffentlichungstag und Bekanntmachung des Hinweises auf die Patenterteilung: **25.03.1992**
(21) Anmeldenummer: 89106259.8
(22) Anmeldetag: 08.04.1989
(51) Int. Cl.: B24B 31/108

(54) **Fliehkraft-Gleitschleifmaschine**
Centrifugal polishing machine
Polisseuse centrifuge

(30) Priorität: 18.04.1988 DE 3812908
(43) Veröffentlichungstag der Anmeldung: 25.10.1989
(73) Patentinhaber: Carl Kurt Walther GmbH & Co. KG, D-42306 Wuppertal (DE)
(72) Erfinder: Walther, Henning Dietmar, D-5657 Haan (DE)
(74) Vertreter: Rieder, Hans-Joachim, Dr.

(56) Entgegenhaltungen:
- EP-A- 0 232 532
- CH-A- 664 905
- US-A- 4 177 608
- PATENT ABSTRACTS OF JAPAN, Band 7, Nr. 149 (M-225)[1294], 30 Juni 1983; & JP-A-58 59 762 (TOYOTA JIDOSHA KOGYO K.K.) 08-04-1983

## Beschreibung

Die Erfindung betrifft eine Fliehkraft-Gleitschleifmaschine gemäß Gattungsbegriff der Ansprüche 1 und 2.

Aus der US-A- 4,177,608 ist eine Fliehkraft-Gleitschleifmaschine bekannt, bei welcher die bei der Bearbeitung zugegebene, sich mit Abriebteilchen anreichernde Flüssigkeit (z. B. Wasser) durch den Trennspalt abfließt. Dabei läßt es sich nicht verhindern, daß größere, der Spaltbreite entsprechende Füllgutpartikel ebenfalls in den Trennspalt gelangen und sich dort abwälzen. Dies fördert erheblich den Verschleiß, so daß es nach gewisser Laufzeit erforderlich ist, den Boden bzw. den Behälter auszuwechseln verbunden mit erheblichen Kosten. Um diesem Nachteil entgegenzuwirken, hat man verschiedene Querschnittsformen des Trennspaltes und Ausrichtungen desselben gewählt. Die Ergebnisse sind jedoch immer noch unzureichend.

Ferner hat man einen Horizontalen Trennspalt gewählt, dessen Spaltgröße nachstellbar ist (EP-A- 0 171 527). Dabei sind die spaltbildenden Flächen von sich einander überlappenden Hartmetallringen gebildet. Auf diese Weise wird die Standzeit erhöht. Verbunden ist dies jedoch mit einem vergrößerten Herstellungsaufwand. Der Abrieb im Trennspalt tritt ungeachtet der Ausrichtung der Rotationsachse des Bodens auf, und zwar sowohl in der vertikalen als auch horizontalen Stellung derselben.

Eine maßnahme zur Spalt-Freiräumung bei einer Fliehkraft-Gleitschleifmaschine der eingangs genannten Art ist bekannt aus der europäischen Patentanmeldung 0 232 532, bei welcher das Austragungselement als ein in den Spalt gerichteter Wasserstrahl ausgebildet ist. Durch Hindurchspülen von Flüssigkeit durch den Spalt werden in den Spaltraum eingedrungene Werkstücke bzw. Abriebteilchen herausgespült.

Ausgehend von dem letztgenannten Stand der Technik liegt der Erfindung die Aufgabe zugrunde, eine Fliehkraft-Gleitschleifmaschine der in Rede stehenden Art in herstellungstechnisch einfacher Weise so auszugestalten, daß ein Entfernen von in den Spaltraum eingedrungenen Füllgutpartikeln mit einfachen Mitteln gewährleistet wird.

Gelöst wird diese Aufgabe durch die in den Ansprüchen 1 und 2 angegebene Erfindung.

Die Unteransprüche stellen vorteilhafte Weiterbildungen der Erfindung dar.

Zufolge derartiger Ausgestaltung ist eine gattungsgemäße Fliehkraft-Gleitschleifmaschine von erhöhtem Gebrauchswert geschaffen. Die Austragungselemente sind mit baulich einfachen Mitteln gestaltet. Das als Vorsprung ausgebildete Austragungselement bewirkt, daß die in den Spaltraum eingedrungenen Füllgutpartikeln nur noch eine kurze Verweildauer haben. Insbesondere kann es nicht geschehen, daß sie ständig innerhalb des Trennspaltes zufolge Reibung mitgenommen werden, was zu einer Spaltvergrößerung führen kann. Die Füllgutpartikel werden kurz nach ihrem Eintritt in den Spaltraum von den den Vorsprüngen, die erfindungsgemäß als Hartmetallplättchen oder als Bürsten ausgebildet sind, vorzugsweise ins Behälterinnere geleitet, so daß sie dort einer weiteren Zerkleinerung unterliegen. Eventuell kann die Zerkleinerung auch durch das Austragselement selbst erfolgen, so daß anschließend die zerkleinerten Füllgutpartikel den Trennspalt, ohne Abrieb zu verursachen, durchsetzen. Versuche haben ergeben, daß jenseits des Trennspaltes keine Füllgutpartikel aufgefunden wurden, deren Korngröße der Spaltbreite entspricht. Bezüglich des Austragselementes kann es sich dabei um ein mit dem Boden umlaufendes und/oder zu der Behälterwandung feststehendes Element handeln. Grundsätzlich ist verhindert, daß ein Mehrfachumlauf von Füllgutpartikeln innerhalb des Trennspaltraumes stattfindet, da eingedrungene Füllgutpartikel stets eine Relativbewegung sowohl zum umlaufenden Boden als auch zur feststehenden Behälterwandung aufweisen. Der Trennspalt kann durch die erfinderische Maßnahme über eine lange Laufzeit auf eine vorgegebene Größe gehalten werden. Es tritt auch nicht der Nachteil auf, daß beim Bearbeiten von Werkstücken unter Zugabe von Behandlungsflüssigkeit diese aufgrund sich schnell vergrößernder Spaltbreite den Behälter durch den Trennspalt in steigender Rate verläßt, was ein entsprechendes Zuführen notwendig werden ließe. Bei Anordnung eines einzigen Austragselements ist erreicht, daß der Umlaufweg von in den Trennspalt eingedrungenen Füllgutpartikeln kleiner bzw. höchstens etwa gleich 360° ist. Werden mehrere, vorzugsweise in gleicher Winkelverteilung angebrachte Austragselemente vorgesehen, so verringert sich der entsprechende Umlaufweg der Füllgutpartikel innerhalb des Trennspalts.

Eine Variante zeichnet sich dadurch aus, daß das Austragselement als ein an mindestens einer der Wandungen des Trennspaltes befestigter, in diesen vorstehender Vorsprung ausgebildet ist. Sobald dieser gegen die Füllgutpartikel tritt, erfolgt das Austragen derselben auf entsprechende Weise.

Es erweist sich als günstig, wenn der Vorsprung eine entgegen der Bewegungsrichtung der Füllgutpartikel weisende Schneide aufweist. Sobald die entsprechenden Füllgutpartikel von der Schneide erfaßt werden, kann im Falle, daß es sich bei dem Füllgutpartikel um einen Schleifkörnersplitter handelt, eine Zerkleinerung auf eine Korngröße erfolgen, wobei die Bruchstücke unterhalb der Größe der Dicke des Trennspaltes liegen. Diese zerkleinerten Teilchen können dann den weiteren Trennspalt weitgehend reibungsfrei durchsetzen. Handelt es sich bei dem eingedrungenen Füllgutpartikel um ein Werkstück oder Werkstückbereich, so wird dieses bzw. dieser in das Behälterinnere zurückgeführt.

Die Lebensdauer der Vorsprünge ist dadurch erhöht, wenn sie von mindestens einem Hartmetallplättchen gebildet sind.

Ein Doppeleffekt wird dadurch erreicht, wenn die Schneide des Vorsprunges zur Rotationsebene des Bodens derart geneigt verläuft, daß die Schneide entgegen oder in der Drehrichtung zur inneren Bodenrandkante hin ansteigt. Mit der Schneide ist die eine Kante des Hartmetallplättchens gemeint, die eine Schneidenfunktion ausübt. Eine im Querschnitt dreieckförmige Zuspitzung der Schneide ist nicht erforderlich, kann jedoch vorgesehen sein. Der Doppeleffekt besteht darin, daß erstens ein Zerschlagen der entsprechenden Füllgutpartikelchen und durch die Neigung ein anschließendes Hineinfördern derselben in den Behälter stattfindet. Letzteres tritt dann auf, wenn die Schneide entgegen der Drehrichtung des Bodens zur inneren Bodenrandkante hin ansteigt. Ist ein ansteigender Verlauf der Schneide in Drehrichtung gewählt, so führt dieses zu einer Förderung der zerschlagenen Füllgutpartikelchen durch den Trennspalt hindurch nach außen (also aus dem Behälter heraus). Der die Schneide ausbildende Vorsprung kann entweder am Boden oder am Behälter angebracht sein. Sodann ist die Möglichkeit gegeben, den einen Vorsprung am Boden und den anderen am Behälter vorzusehen derart, daß sie sich nicht bei einem Umlauf nachteilig beeinträchtigen.

Weitere Variationen sind dadurch möglich, daß mindestens zwei Vorsprünge jeweils mit Schneiden vorgesehen sind, die zur Rotationsebene des Bodens derart geneigt verlaufen, daß die eine entgegen und die andere in Drehrichtung zur inneren Bodenrandkante hin ansteigt. Die Festlegung beider Schneiden kann entweder am Boden oder auch am Behälter erfolgen. Ebenfalls ist eine Anordnung denkbar, bei welcher sich die eine Schneide am Boden und die andere am Behälter befindet.

Um innerhalb des Trennspaltes auf unterschiedlichen Höhenlagen befindliche Füllgutpartikel gut erfassen zu können, sind mehrere Vorsprünge bzw. Hartmetallplättchen reihenförmig hintereinanderliegend vorgesehen.

Von Vorteil erweist es sich, wenn die Hartmetallplättchen einen parallelogrammartigen Grundriß besitzen, so daß dann die oberen Parallelogrammkanten die Schneiden darstellen.

Eine Möglichkeit, die Hartmetallplättchen dauerhaft an einer der Wandungen des Trennspaltes anzubringen, besteht darin, daß das Hartmetallplättchen mindestens eine Bohrung aufweist, die von einer Befestigungsschraube durchgriffen ist, deren Kopf innerhalb einer Einsenkung der Bohrung liegt. Das Befestigen des Hartmetallplättchens und ein eventueller Austausch desselben ist auf diese Weise einfach vornehmbar.

Wird das Hartmetallplättchen dem Boden zugeordnet, ist es von Vorteil, wenn das Schaftende der Befestigungsschraube in eine Verstärkungseinlage des eine Kunststoffummantelung aufweisenden Bodens eingeschraubt ist. Neben einer Versteifung des Bodens dient die Verstärkungseinlage somit auch zur Halterung des Hartmetallplättchens.

Um die Festlegung des Hartmetallplättchens zu optimieren, liegt dieses in einer Ausnehmung der Wandung des Trennspaltes ein. Diese Ausnehmung kann sich am Behälter (Wandung) und/oder am Boden befinden.

Erfindungsgemäße ist nach Anspruch 2 das Austragungselement als Bürste ausgebildet, durch welche der austragende Effekt auf in den Trennspalt eingetretene Partikel ausgeübt wird. Es bietet sich dabei an, die Bürste nachstellbar und austauschbar anzuordnen. Es ist hierdurch eine Anpassung auf die Spaltbreite gegeben, so daß auch nach entsprechendem Verschleiß der Borsten oder eventuell der Wandungen des Trennspalts stets eine funktionsgerechte Stellung gewährleistet ist.

Das Zurückfördern von Füllgutpartikeln in das Behälterinnere ist dadurch gewährleistet, daß sich die Bürste bis zur Bodenrandkante erstreckt.

In vorteilhafter Weise kann die Bürste an einem auswechselbaren Abschnitt der Wandung des Trennspaltes angeordnet sein, wobei der Abschnitt mittels Führungen radial gehalten und von der Bodenunterseite her einsteckbar ist. Letzteres erleichtert das Auswechseln und Nachstellen. Ferner entstehen keine Nischen, in welche die Füllgutpartikelchen eintreten und verbleiben könnten. Die Bürsten haben einen ähnlichen Austrageffekt wie die vorgenannte Schneidenkonstruktion.

Eine besonders einfache Lösung ist darin zu sehen, daß die Behälterwandung von mindestens einer zum Trennspalt führenden Gewindebohrung durchsetzt ist, in die ein mit Außengewinde versehener Bürstenträger eingeschraubt ist, der stirnseitig mit Borsten versehen ist. Der Bürstenträger selbst kann durch eine Kontermutter gegen Selbstverstellung gesichert werden. Denkbar ist auch eine reibungsschlüssige selbstsichernde Anordnung des Bürstenträgers innerhalb der Gewindebohrung. Es besteht grundsätzlich von außen her eine einfach durchzuführende Nachstellbarkeit des Bürstenträgers, so daß die verschleißfesten Borsten des Bürstenträgers stets um den entsprechenden Betrag in den Trennspalt hineinragen. Werden mehrere Bürstenträger dicht hintereinanderliegend in ansteigender Anordnung vorgesehen, so kann auch mit ihnen ein solcher Austragseffekt erreicht werden, wie ihn die schräg ansteigende Schneide verwirklicht.

Eine Weiterbildung ist durch eine Bürste gekennzeichnet, die sich über 360° erstreckt. Sie kann an der bodenseitigen Spaltwand oder an der behälterseitigen Spaltwand angeordnet sein. Denkbar ist auch der Einsatz von zwei 360°-Bürsten (eine am Boden, die andere am Behälter).

Die Einsatzpalette der Fliehkraft-Gleitschleifmaschine läßt sich durch die, sich über 360° erstreckende Bürste erhöhen, da hierdurch z. B. insbesondere die Möglichkeit eröffnet wird, entsprechende Werkstücke ohne Bearbeitungskörper oberflächenzubehandeln, denn selbst dann, wenn die Werkstücke sehr klein sein sollten oder Vorstände ausbilden, die in den Spalt eintreten könnten, ist keine Gefahr für den Spalt gegeben, da die Bürste ein Eindringen verhindert.

Damit das Eintreten zu großer Füllgutpartikelchen in den Trennspalt verhindert ist, kann die Bürste an der Wandung des Bodens oder an der Wandung des Behälters angeordnet sein.

Alternativ sind auch zwei solcher Bürsten einsetzbar, wovon die eine an der Wandung des Bodens und die andere an der Wandung des Behälters angeordnet ist. Die Anordnung läßt sich dabei in Übereinanderlage vorsehen.

Gemäß einer vorteilhaften Weiterbildung der Erfindung wird in den Spalt unter Druck ein Wasserstrahl eingedüst. Durch das eingedüste Wasser wird die von den als Hartmetallplättchen oder Bürste ausgebildeten Vorsprüngen bewirkte Austragung der Füllgutteilchen aus dem Trennspalt wirksam unterstützt. Es findet hier eine partielle Eindüsung statt, so daß bei Anordnung eines einzigen Wasserstrahls der Umlauf eines Füllgutpartikels innerhalb des Trennspaltes nie größer als 360° wird.

Das Austragen der Füllgutpartikelchen aus dem Trennspalt ist dadurch besonders wirksam, daß der Wasserstrahl etwa in Richtung des Trennspaltes verläuft.

Um hierbei die Füllgutpartikelchen stets in den Behälter zurückfördern zu können, ist eine Ausrichtung des Wasserstrahls in Richtung auf das Behälterinnere vorgesehen.

Einerseits ist es möglich, die Strahldüse ortsfest, also am Behälter selbst anzuordnen.

Andererseits besteht jedoch auch die Möglichkeit, die Strahldüse mit dem Boden umlaufen zu lassen. Auch ist eine Kombination beider Möglichkeiten denkbar.

Werden mehrere an ein Verteilerrohr angeschlossene Strahldüsen vorgesehen, so kann eine solche Ausrichtung vorgesehen sein, daß sie in ansteigender Höhenlage hintereinander liegen, um den Austrageffekt der in den Trennspalt eingetretenen Füllgutpartikelchen zu erhöhen.

Letzteres läßt sich in einfacher Weise dadurch erreichen, daß die Strahldüsen unterschiedlichen Abstand zur inneren Bodenrandkante besitzen. Dies kann durch eine geneigte Anordnung des Verteilerrohrs mit den daran angeschlossenen Strahldüsen erreicht werden. Die partielle Anordnung der Strahldüsen führt dabei zu keiner Durchströmsperre der aus dem Behälter abfließenden Behandlungsflüssigkeit. Der Schlammabtransport ist also nicht behindert. Denkbar ist, daß der eingedüste Flüssigkeitsstrahl zugleich ganz oder teilweise die Befeuchtung des Behälterinhaltes (Behandlungsmittel) bewirkt.

Den Ausbringeffekt der in den Trennspalt eingedrungenen Füllgutpartikelchen kann man in einfacher Weise dadurch verbessern, daß die Strahldüse in eine ihr vorgelagerte Nische der Wandung des Trennspaltes mündet. Sobald die Partikel in die Nische eintreten,werden sie nicht mehr mitgenommen; sie werden frei und können durch den Wasserstrahl besser in den Behälterinnenraum zurückbewegt werden.

Nachstehend werden mehrere Ausführungsbeispiele der Erfindung anhand der Figuren 1 bis 8 erläutert. Es zeigt
Fig. 1 einen teilweisen Längsschnitt durch die Fliehkraft-Gleitschleifmaschine gemäß der ersten Ausführungsform, wobei das in Form eines Vorsprunges ausgebildete Austragselement Hartmetallplättchen sind,
Fig. 2 in vergrößerter Darstellung einen Ausschnitt im Bereich der Behälterwandung und des Bodens mit in dessen Wandung eingelassenen Hartmetallplättchen,
Fig. 3 einen Vertikalschnitt durch den Behälter und Boden im Bereich eines Hartmetallplättchens,
Fig. 4 eine der Fig. 2 entsprechende Darstellung, wobei ein einziges, langgestrecktes Hartmetallplättchen am Boden vorgesehen ist gemäß einer Abwandlungsform der Hartmetallplättchen-Lösung,
Fig. 5 eine der Fig. 4 entsprechende Darstellung, wobei das dem Boden zugeordnete Austragselement als Bürste ausgebildet ist,
Fig. 6 einen Vertikalschnitt durch Fig. 5 auf Höhe der Bürste,
Fig. 7 einen Vertikalschnitt betreffend eine weitere Bürstenlösung,
Fig. 8 ebenfalls einen Vertikalschnitt, welcher die Kombination der Bürsten- und Wasserstrahl-Lösung beinhaltet.

Teil der Fliehkraft-Gleitschleifmaschine ist ein um eine nicht dargestellte horizontale Achse schwenkbares Traggestell 1. Dieses besitzt einen Flansch 2, an welchen sich ein vorzugsweise aus Polyurethan bestehender Behälter 3 anschließt. Dessen Boden 4 rotiert relativ zur Behälterwandung 5 um eine vertikal ausgerichtete Behälterachse 6. Zwischen Boden 4 und Behälterwandung 5 wird ein Trennspalt 7 gebildet. Letzterer verläuft ansteigend zur inneren Bodenrandkante 8. Das bedeutet, daß der Boden 4 - im Querschnitt gesehen - zumindest auf Höhe des Trennspaltes 7 Kegelstumpfform besitzt derart, daß die Basis dem Behälterinneren zugekehrt ist.

Auf Höhe des Trennspaltes 7 ist die Behälterwandung 5 mit einer ringförmigen Auskleidung 9 bestückt, die hoch verschleißfest ist und gegebenenfalls ein Auswechseln gestattet.

Der Boden 4 seinerseits ist tellerförmig gestaltet derart, daß sich an den Tellergrund die Behälterwandung 5 anschließt.

Der Behälter 3 nimmt nicht dargestelltes, aus Werkstücken und Bearbeitungskörpern bestehendes Füllgut auf unter Zugabe von Behandlungsflüssigkeit. Für die Oberflächenbearbeitung der Werkstücke treibt ein am Traggestell 1 befestigter Antriebsmotor 10 über einen Riementrieb 11 den Boden 4 an. Das Gemisch aus Bearbeitungskörpern, Werkstücken und Behandlungsflüssigkeit wird durch den rotierenden Boden 4 an die Behälterinnenwand des Behälters 3 gedrückt und nach oben befördert. Von dort gleitet es zur Mitte des rotierenden Bodens 4 zurück. Zufolge der Drehung des Bodens 4 entsteht im Behälter 3 ein eine Wendelbewegung ausführender Ringwulst, der von dem Behälterinhalt gebildet ist.

Wie Fig. 1 veranschaulicht, kann während der Bearbeitung der Werkstücke der Behälter durch einen Deckel 12 verschlossen sein.

Um zu verhindern, daß in den Trennspalt 7 eintretende Füllgutpartikel von Trennspaltbreite innerhalb des Trennspaltes stetig umlaufen und dadurch den Verschleiß der einander gegenüberliegenden Wandungen 13, 14 von Boden 4 und Auskleidung 9 fördern, sind gemäß Fig. 1 bis 3 Austragselemente A in Form von Vorsprüngen vorgesehen, die ihrerseits als Hartmetallplättchen 15 gestaltet sind. Es sind auf Höhe des Trennspaltes 7 drei reihenförmig hintereinanderliegende Hartmetallplättchen 15 vorgesehen, die einen parallelogrammartigen Grundriß besitzen. Hierdurch bilden die oberen Parallelogrammkanten 16 eine Schneide S, die entgegen der Drehrichtung x zur inneren Bodenrandkante 8 hin ansteigt. Dies sieht so aus, daß die Schneide S des unteren Hartmetallplättchens 15 einen größeren Abstand zur Bodenrandkante 8 besitzt als die Schneiden der höherliegenden Hartmetallplättchen 15. Zur Festlegung jedes Hartmetallplättchens 15 weist dieses eine Bohrung 17 auf, durch welche eine Befestigungsschraube 18 hindurchtritt. Damit deren Kopf 19 das Plättchen 15 nicht überragt, liegt er innerhalb einer Einsenkung 20 der Bohrung 17 des Hartmetallplättchens 15 ein. Das Schaftende der Befestigungsschraube 18 ist in eine Verstärkungseinlage 21 des eine Kunststoffummantelung 22 aufweisenden Bodens 4 eingeschraubt. Wie Fig. 3 veranschaulicht, liegt das Hartmetallplättchen 15 in einer Ausnehmung 23 der Wandung 13 des Trennspaltes 7 ein. Bezüglich der Wandung 13 handelt es sich um diejenige des Bodens 4. Die Ausnehmung 23 reicht bis zur Verstärkungseinlage 21, so daß das Hartmetallplättchen gegen diese verspannt werden kann. Die Drehsicherung des Hartmetallplättchens ist dabei durch die Ausnehmung 23 erzielt.

Der Uberstand der Hartmetallplättchen 15 ist etwas geringer als die Spaltbreite. Gelangen Füllgutpartikel in den Trennspalt, so laufen sie in diesem nur solange um, bis sie von den Hartmetallplättchen 15 erfaßt und zerkleinert werden. Die Gefahr einer Trennspaltvergrößerung durch die zerkleinerten Teilchen tritt dann nicht mehr auf, welche Teilchen mit der Behandlungsflüssigkeit ausgeschwemmt werden. Eventuell werden die Füllgutpartikelchen auch durch die ansteigenden Schneiden 16 der Hartmetallplättchen 15 in den Behälterinnenraum zurückgeleitet.

Anstatt die Hartmetallplättchen zu verschrauben, könnten sie zusätzlich oder auch alleinig durch Kleben befestigt sein.

Die in Fig. 4 aufgezeigte Hartmetallplättchen-Lösung unterscheidet sich von der vorherbeschriebenen darin, daß mehrere Hartmetallplättchen zu einem einzigen, längsgestreckten Hartmetallplättchen 24 zusammengefaßt sind. Es liegt nun eine durchgehende Schneide S1 gleicher Ausrichtung vor. Dieses längsgestreckte Hartmetallplättchen 24 ist mittels dreier Befestigungsschrauben 18 in äquivalenter Weise am Boden 4 befestigt. Ansonsten tragen gleiche Bauteile gleiche Bezugsziffern.

Bei beiden vorgenannten Ausführungsformen ist es möglich, mehrere Hartmetallplättchen umfangsverteilt am Boden anzuordnen. Auch könnten die Hartmetallplättchen an der Wandung 14 des Behälters 3 vorgesehen sein. Wie aus der strichpunktierten Darstellung in Fig. 2 hervorgeht, können die Hartmetallplättchen 15 auch so ausgerichtet sein, daß ihre Schneiden S in Drehrichtung x zur inneren Bodenrandkante 8 hin ansteigen. Alternativ wäre es möglich, zwei Reihen von Hartmetallplättchen 15 einzusetzen, bei welchen die Schneiden der einen Reihe in und die Schneiden der anderen Reihe entgegen der Drehrichtung des Bodens 4 ansteigen. Anstatt beide Schneiden am Boden 4 anzuordnen, könnten sie auch am Behälter angebracht sein. Eine weitere Möglichkeit ließe sich dadurch verwirklichen, die eine Reihe der Hartmetallplättchen mit entsprechender Ausrichtung am Boden und die andere am Behälter zu fixieren.

Bei der in den Fig. 5 und 6 abgewandelten Bauform tragen ebenfalls gleiche Bauteile gleiche Bezugsziffern. Abweichend von den vorbeschriebenen Ausführungsformen ist nun das Austragselement A als Bürste 25 ausgebildet. Sie befindet sich an einem auswechselbaren Abschnitt 26 der Wandung 13 des Bodens 4. Dieser Abschnitt 26 ist in Einsteckrichtung mit seitlichen Schwalbenschwanzabschnitten 27 versehen, die in entsprechend hinterschnittene Nuten 28 der Wandung 13 eingreifen. Auf diese Weise ist der Abschnitt 26 in radialer Richtung am Boden 4 gehalten. Gegebenenfalls kann eine nicht veranschaulichte Maßnahme getroffen sein, um die Bürste 25 von der Bodenunterseite her einstellbar zu machen. Gesichert ist die eingeschobene Lage der Borsten 29 besitzenden Bürste 25 durch in den Boden 4 eingedrehte Schrauben 30.

Wie Fig. 5 veranschaulicht, besitzt die Bürste 25 eine Auflaufschräge 31, die entgegen der Drehrichtung x bis zur inneren Bodenrandkante 8 hin ansteigt. Im übrigen erstreckt sich die Auflaufschräge 31 über die gesamte Höhe des Trennspaltes 7. Es ist somit gewährleistet, daß in den Bereich der Bürste 25 gelangende Füllgutpartikel aus dem Trennspalt hinausbefördert werden.

Eine weitere Bürstenlösung ist in Fig. 7 veranschaulicht. Auf Höhe des Trennspaltes 7, der Bodenrandkante 8 benachbart, ist die Behälterwandung 5 von einer Gewindebohrung 32 durchsetzt. Letztere dient zur Aufnahme eines mit einem Außengewinde 33 versehenen Bürstenkörpers 34, dessen innenliegendes Ende in den Trennspalt 7 ragende Borsten 35 aufnimmt. Eine sich an der Außenseite der Behälterwandung 5 abstützende Kontermutter 36 sichert die eingeschraubte Stellung des Bürstenkörpers 34. Bezüglich der Borsten 35 handelt es sich um verschleißfestes Borstenmaterial. Nach etwaigem Verschleiß ist jedoch eine Verstellung des Bürstenkörpers 34 in radialer Richtung möglich. Es können mehrere solcher Bürstenkörper 34 vorgesehen sein derart, daß diese zum Beispiel hintereinanderliegen und in unterscheidlicher Höhenlage angeordnet sind derart, daß sich ein ansteigender Verlauf entgegen der Drehrichtung des Bodens ergibt. Die in den Trennspalt 7 eindringenden größeren Füllgutpartikel werden dann durch einen bzw. durch mehrere Bürstenkörper ausgetragen.

Beim Ausführungsbeispiel gemäß Figur 8 ist den als Bürsten ausgebildeten Austragungselementen A eine Strahldüse 37 zugeordnet, welche den Wasserstrahl etwa in Richtung des Trennspaltes 7 und in Richtung auf das Behälterinnere sprüht. Die Strahldüse 37 befindet sich am Ende eines den Flansch 2 durchsetzenden Rohrs 38. Anstatt einer einzigen Strahldüse 37 können jedoch auch mehrere in gleicher Umfangsverteilung vorgesehen sein. Der aus der Strahldüse 37 gelangte Wasserstrahl fördert in den Trennspalt 7 eingetretene Füllgutpartikel entsprechender Korngröße in das Behälterinnere. Der Boden 4 ist ferner mit einer Bürste 25 gemäß Figur 5 und 6 bestückt. Zwischen Strahldüse 37 und Bürste liegt in Umfangsrichtung ein Versatz vor. Hierdurch ist gewährleistet, daß sich Wasserstrahl und Bürste nicht gegenseitig beeinträchtigen und der Wasserstrahl ungehindert auf etwaige Partikel gelenkt werden kann.

Weitere Kombinationen innerhalb des Schutzumfangs der Ansprüche wären möglich, die alle das gemeinsame Ziel haben, die Verweildauer von in den Trennspalt eingetretenen größeren Füllgutpartikeln erheblich zu verkürzen unter Reduzierung des Trennspaltverschleißes auf ein Minimum. Insbesondere kann bei Ausgestaltungen mit einer Wasserstrahldüse diese auch dem rotierenden Boden zugeordnet sein. Die Strahldüse kann dann ebenfalls in den Trennspalt münden, wobei bevorzugt im Trennspalt eine muldenartige Nische vorgesehen ist, in welche die Strahldüse mündet.

## Patentansprüche

1. Fliehkraft-Gleitschleifmaschine mit einem aus Werkstücken und Bearbeitungskörpern bestehenden, Füllgut aufnehmenden Behälter (3), dessen Boden (4) relativ zur Behälterwandung (5) um die Behälterachse rotiert und einen Trennspalt (7) zur Behälterwandung (5) beläßt, mit mindestens einem in den Trennspaltraum eingreifenden, mit dem Boden (4) umlaufenden oder zu der Behälterwandung (5) feststehenden Austragselement (A) zum Entfernen von in den Spaltraum eingedrungenen Füllgutpartikeln, dadurch gekennzeichnet, daß das als ein an mindestens einer der Wandungen (13,14) des Trennspaltes (7) befestigter, in diesen vorstehender Vorsprung ausgebildete Austragselement (A) von mindestens einem Hartmetallplättchen (15 bzw. 24) gebildet ist.

2. Fliehkraft-Gleitschleifmaschine mit einem aus Werkstücken und Bearbeitungskörpern bestehenden Füllgut aufnehmenden Behälter (3), dessen Boden (4) relativ zur Behälterwandung (5) um die Behälterachse rotiert und einen Trennspalt (7) zur Behälterwandung (5) beläßt, mit mindestens einem in den Trennspaltraum eingreifenden, mit dem Boden (4) umlaufenden oder zu der Behälterwandung (5) feststehenden Austragselement (A) zum Entfernen von in den Spaltraum eingedrungenen Füllgutpartikeln, dadurch gekennzeichnet, daß das als ein an mindestens einer der Wandungen (13, 14) des Trennspaltes (7) befestigter, in diesen vorstehender Vorsprung ausgebildete Austragselement (A) als Bürste (25) gebildet ist.

3. Fliehkraft-Gleitschleifmaschine nach Anspruch 1, dadurch gekennzeichnet, daß der Vorsprung eine entgegen der Bewegungsrichtung der Füllgutpartikel weisende Schneide (S,S1) aufweist.

4. Fliehkraft-Gleitschleifmaschine nach einem oder mehreren der vorhergehenden Ansprüche, dadurch gekennzeichnet, daß die Schneide (S, S1) des Vorsprunges zur Rotationsebene des Bodens (4) derart geneigt verläuft, daß die Schneide (S, S1) entgegen oder in Drehrichtung (x) zur inneren Bodenrandkante (8) hin ansteigt.

5. Fliehkraft-Gleitschleifmaschine nach einem oder mehreren der vorhergehenden Ansprüche, dadurch gekennzeichnet, daß mindestens zwei Vorsprünge jeweils mit Schneiden (S, S1) vorgesehen sind, die zur Rotationsebene des Bodens (4) derart geneigt verlaufen, daß die eine entgegen und die andere in Drehrichtung (x) zur inneren Bodenrandkante (8) hin ansteigt.

6. Fliehkraft-Gleitschleifmaschine nach einem oder mehreren der vorhergehenden Ansprüche, gekennzeichnet durch mehrere reihenförmig hintereinanderliegende Hartmetallplättchen (15).

7. Fliehkraft-Gleitschleifmaschine nach einem oder mehreren der vorhergehenden Ansprüche, dadurch gekennzeichnet, daß jedes Hartmetallplättchen (15, 24) einen parallelogrammartigen Grundriß besitzt.

8. Fliehkraft-Gleitschleifmaschine nach einem oder mehreren der vorhergehenden Ansprüche, dadurch gekennzeichnet, daß das Hartmetallplättchen (15, 24) mindestens eine Bohrung (17) aufweist, die von einer Befestigungsschraube (18) durchgriffen ist, deren Kopf (19) innerhalb einer Einsenkung (20) der Bohrung (17) liegt.

9. Fliehkraft-Gleitschleifmaschine nach einem oder mehreren der vorhergehenden Ansprüche, dadurch gekennzeichnet, daß das Schaftende der Befestigungsschraube (18) in eine Verstärkungseinlage (21) des eine Kunststoffummantelung (22) aufweisenden Bodens (4) eingeschraubt ist.

10. Fliehkraft-Gleitschleifmaschine nach einem oder mehreren der vorhergehenden Ansprüche, dadurch gekennzeichnet, daß das Hartmetallplättchen (15, 24) teilweise in einer Ausnehmung (23) der Wandung (13 bzw. 14) des Trennspaltes (7) einliegt.

11. Fliehkraft-Gleitschleifmaschine nach einem oder mehreren der vorhergehenden Ansprüche, dadurch gekennzeichnet, daß die Bürste (25) sich bis zur Bodenrandkante (8) erstreckt.

12. Fliehkraft-Gleitschleifmaschine nach einem oder mehreren der vorhergehenden Ansprüche, dadurch gekennzeichnet, daß die Bürste (25) nachstellbar und austauschbar angeordnet ist.

13. Fliehkraft-Gleitschleifmaschine nach einem oder mehreren der vorhergehenden Ansprüche, dadurch gekennzeichnet, daß die Bürste (25) an einem auswechselbaren Abschnitt (26) der Wandung des Trennspaltes (7) angeordnet ist, wobei der Abschnitt (26) mittels Führungen (27, 28) radial gehalten und von der Bodenunterseite her einsteckbar ist.

14. Fliehkraft-Gleitschleifmaschine nach einem oder mehreren der vorhergehenden Ansprüche, dadurch gekennzeichnet, daß die Behälterwandung (5) von mindestens einer zum Trennspalt (7) führenden Gewindebohrung (32) durchsetzt ist, in die ein mit Außengewinde (33) versehener Bürstenkörper (34) eingeschraubt ist, der stirnseitig Borsten (35) aufweist.

15. Fliehkraft-Gleitschleifmaschine nach einem oder mehreren der vorhergehenden Ansprüche, gekennzeichnet durch eine oder zwei sich über 360° erstreckende Bürste(n).

16. Fliehkraft-Gleitschleifmaschine nach einem oder mehreren der vorhergehenden Ansprüche, dadurch gekennzeichnet, daß die Bürste an der Wandung (13) des Bodens (4) oder an der Wandung (14) des Behälters (3) angeordnet ist.

17. Fliehkraft-Gleitschleifmaschine nach einem oder mehreren der vorhergehenden Ansprüche, gekennzeichnet durch zwei Bürsten, von denen die eine an der Wandung (13) des Bodens (4) und die andere an der Wandung (14) des Behälters (3) angeordnet ist.

18. Fliehkraft-Gleitschleifmaschine nach einem oder mehreren der vorhergehenden Ansprüche, dadurch gekennzeichnet, daß zusätzlich zum Austragselement (A) mindestens ein in den Spalt (7) unter Druck eingedüster Wasserstrahl vorgesehen ist.

19. Fliehkraft-Gleitschleifmaschine nach Anspruch 18, dadurch gekennzeichnet, daß der Wasserstrahl etwa in Richtung des Trennspaltes (7) verläuft.

20. Fliehkraft-Gleitschleifmaschine nach Anspruch 18, dadurch gekennzeichnet, daß der Wasserstrahl in Richtung auf das Behälterinnere ausgerichtet ist.

21. Fliehkraft-Gleitschleifmaschine nach einem oder mehreren der vorhergehenden Ansprüche, gekennzeichnet durch eine ortsfeste Strahldüse (37).

22. Fliehkraft-Gleitschleifmaschine nach einem oder mehreren der vorhergehenden Ansprüche, gekennzeichnet durch eine mit dem Boden (4) umlaufende Strahldüse (39, 43, 44).

23. Fliehkraft-Gleitschleifmaschine nach Anspruch 20, dadurch gekennzeichnet, daß die Strahldüsen (43) unterschiedlichen Abstand zur inneren Bodenrandkante (8) besitzen.

24. Fliehkraft-Gleitschleifmaschine nach einem oder mehreren der vorhergehenden Ansprüche, dadurch gekennzeichnet, daß die Strahldüse (44) in eine ihr vorgelagerte Nische (45) der Wandung (13) des Trennspaltes (7) mündet.

25. Fliehkraft-Gleitschleifmaschine nach einem oder mehreren der vorhergehenden Ansprüche, dadurch gekennzeichnet, daß die Nische (45) im Abstand zur inneren Bodenrandkante (8) liegt.

## Revendications

1. Polisseuse centrifuge comprenant un bac (3) recevant un chargement consistant en pièces à usiner et en corps d'usinage, dont le fond (4) tourne par rapport à la paroi (5) du bac, autour de l'axe du bac, et ménage un intervalle de séparation (7) avec la paroi (5) du bac, avec au moins un élément d'évacuation (A) avançant dans l'espace de l'intervalle de séparation, tournant avec le fond (4) ou fixé à la paroi (5) du bac, pour l'élimination des particules de matériau du chargement pénétrant dans cet espace, caractérisé en ce que l'élément d'évacuation (A) fixé à l'une au moins des parois (13, 14) de l'intervalle de séparation (7) et formant une saillie dans celui-ci, est formé d'au moins une plaquette de métal dur (15 ou 24).

2. Polisseuse centrifuge comprenant un bac (3) recevant un chargement consistant en pièces à usiner et en corps d'usinage, dont le fond (4) tourne par rapport à la paroi (5) du bac, autour de l'axe du bac, et ménage un intervalle de séparation (7) avec la paroi (5) du bac, avec au moins un élément d'évacuation (A) avançant dans l'espace de l'intervalle de séparation, tournant avec le fond (4) ou fixé à la paroi (5) du bac pour l'élimination des particules de matériau du chargement pénétrant dans cet espace, caractérisée en ce que l'élément d'évacuation (A) fixé à l'une au moins des parois (13, 14) de l'intervalle de séparation (7) et formant une saillie dans celui-ci, est conformé comme une brosse (25).

3. Polisseuse centrifuge selon la revendication 1, caractérisé en ce que la saillie comporte un tranchant (S, S1) dirigé à l'encontre du sens de déplacement des particules de matériau du chargement.

4. Polisseuse centrifuge selon l'une ou plusieurs des revendications précédentes, caractérisé en ce que le tranchant (S, S1) de la saillie est incliné par rapport au plan de rotation du fond (4) de telle manière que le tranchant (S, S1) s'élève par rapport à l'arête de bordure intérieure (8) du fond à l'encontre du sens ou dans le sens de la rotation (x).

5. Polisseuse centrifuge selon l'une ou plusieurs des revendications précédentes, caractérisée en ce qu'au moins deux saillies sont munies chacune de tranchants (S, S1) qui sont inclinés par rapport au plan de rotation du fond (4) de manière à s'élever par rapport au bord intérieur (8) du fond, l'un à l'encontre du sens et l'autre dans le sens de la rotation (x).

6. Polisseuse centrifuge selon l'une ou plusieurs des revendications précédentes, caractérisée par plusieurs plaquettes de métal dur (15) disposées les unes derrière les autres en formant des files.

7. Polisseuse centrifuge selon l'une ou plusieurs des revendications précédentes, caractérisée en ce que chaque plaquette de métal dur (15, 24) présente en plan la forme d'un parallélogramme.

8. Polisseuse centrifuge selon l'une ou plusieurs des revendications précédentes, caractérisée en ce que la plaquette de métal dur (15, 24) comporte au moins un alésage (17), traversée et serrée par une vis de fixation (18) dont la tête (19) est logée dans un lamage (20) de l'alésage.

9. Polisseuse centrifuge selon l'une ou plusieurs des revendications précédentes, caractérisée en ce que l'extrémité de la tige de la vis de fixation (18) est vissée dans une plaque de renfort (21) du fond (4) comportant un revêtement (22) en matière plastique.

10. Polisseuse centrifuge selon l'une ou plusieurs des revendications précédentes, caractérisée en ce que la plaquette de métal dur (15, 24) est partiellement logée dans un évidement (23) de la paroi (13 ou 14) de l'intervalle de séparation (7).

11. Polisseuse centrifuge selon l'une ou plusieurs des revendications précédentes, caractérisée en ce que la brosse (25) s'étend jusqu'à l'arête de bordure (8) du fond.

12. Polisseuse centrifuge selon l'une ou plusieurs des revendications précédentes, caractérisée en ce que la brosse (25) est réglable et échangeable.

13. Polisseuse centrifuge selon l'une ou plusieurs des revendications précédentes, caractérisée en ce que la brosse (25) est disposée dans un segment amovible (26) de la paroi de l'intervalle de séparation (7), le segment (26) étant maintenu radialement au moyen de guidage (27, 28) et étant insérable par la face inférieure du fond.

14. Polisseuse centrifuge selon l'une ou plusieurs des revendications précédentes, caractérisée en ce que la paroi (5) du bac est traversée par au moins un taraudage (32) débouchant sur l'intervalle de séparation (7), dans lequel est vissé un élément de brosse (34) muni d'un filetage extérieur (33), qui comporte des poils de brosse frontaux (35).

15. Polisseuse centrifuge selon l'une ou plusieurs des revendications précédentes, caractérisée par une ou deux brosse(s) s'étendant sur 360°.

16. Polisseuse centrifuge selon l'une ou plusieurs des revendications précédentes, caractérisée en ce que la brosse est disposée contre la paroi (13) du fond (4) ou contre la paroi (14) du bac (3).

17. Polisseuse centrifuge selon l'une ou plusieurs des revendications précédentes, caractérisée par deux brosses, l'une de celles-ci étant disposée contre la paroi (13) du fond (4) et l'autre contre la paroi (14) du bac (3).

18. Polisseuse centrifuge selon l'une ou plusieurs des revendications précédentes, caractérisée en ce qu'en plus de l'élément d'évacuation (A), il est prévu au moins un jet d'eau injecté sous pression dans l'intervalle de séparation (7).

19. Polisseuse centrifuge selon la revendication 18, caractérisée en ce que le jet d'eau s'écoule sensiblement en direction de l'intervalle de séparation (7).

20. Polisseuse centrifuge selon la revendication 18, caractérisé en ce que le jet d'eau est dirigé vers l'intérieur du bac.

21. Polisseuse centrifuge selon l'une ou plusieurs des revendications précédentes, caractérisé par une buse d'arrosage fixe (37).

22. Polisseuse centrifuge selon l'une ou plusieurs des revendications précédentes, caractérisée par une buse d'arrosage (39, 43, 44) tournant avec le fond (4).

23. Polisseuse centrifuge selon la revendication 20, caractérisé en ce que les buses d'arrosage (43) sont à des distances différentes de l'arête de bordure (8) du fond.

24. Polisseuse centrifuge selon l'une ou plusieurs des revendications précédentes, caractérisée en ce que la buse d'arrosage (44) débouche dans une niche (45) la précédant.

25. Polisseuse centrifuge selon l'une ou plusieurs des revendications précédentes, caractérisée en ce que la niche (45) est distance de l'arête de bordure intérieure (8) du fond.

## Claims

1. Centrifugal sliding grinder with a receptacle (3) which holds filler material consisting of workpieces and machining bodies and the bottom (4) of which rotates relative to the receptacle wall (5) about the receptacle axis and leaves a gap (7) between it and the receptacle wall (5), with at least one discharge element (A) entering the gap and rotating with the bottom (4) or fixed to the receptacle wall (5), for removing particles of filler material which have entered the gap, characterised in that the discharge element (A), which is attached to at least one of the walls (13, 14) of the gap (7) and is constructed as a projection protruding into the gap (7), is formed by at least one hard metal plate (15 or 24).

2. Centrifugal sliding grinder with a receptacle (3) which holds filler material consisting of workpieces and machining bodies and the bottom (4) of which rotates relative to the receptacle wall (5) about the receptacle axis and leaves a gap (7) between it and the receptacle wall (5), with at least one discharge element (A) entering the gap and rotating with the bottom (4) or fixed to the receptacle wall (5), for removing particles of filler material which have entered the gap, characterised in that the discharge element (A), which is attached to at least one of the walls (13, 14) of the gap (7) and is constructed as a projection protruding into the gap (7), is formed as a brusch (25).

3. Centrifugal sliding grinder according to claim 1, characterised in that the projection comprises a cutting edge (S, S1) pointing in the direction opposite the direction of travel of the particles of filler material.

4. Centrifugal sliding grinder according to one or more of the preceding claims, characterised in that the cutting edge (S, S1) of the projection is at such an angle to the plane of rotation of the bottom (4) that the cutting edge (S, S1) ascends towards the inner edge (8) of the bottom (4) in or opposite the direction of rotation (x).

5. Centrifugal sliding grinder according to one or more of the preceding claims, characterised in that two or more projections are each provided with cutting edges (S, S1) which are at such an angle to the plane of rotation of the bottom (4) that one ascends towards the inner edge (8) of the bottom (4) opposite the direction of rotation (x) and the other in the direction of rotation (x).

6. Centrifugal sliding grinder according to one or more of the preceding claims, characterised by several hard metal plates (15) located in a row one behind the other.

7. Centrifugal sliding grinder according to one or more of the preceding claims, characterised in that each hard metal plate (15, 24) has a parallelogram-shaped contour.

8. Centrifugal sliding grinder according to one or more of the preceding claims, characterised in that the hard metal plate (15, 24) comprises at least one bore (17) through which extends a fixing screw (18) the head (19) of which is located within a countersink recess (20) of the bore (17).

9. Centrifugal sliding grinder according to one or more of the preceding claims, characterised in that the shank end of the fixing screw (18) is screwed into a reinforcing inlay (21) of the bottom (4) comprising a plastic sheath (22).

10. Centrifugal sliding grinder according to one or more of the preceding claims, characterised in that the hard metal plate (15, 24) lies partly in a recess (23) in the wall (13 or 14) of the gap (7).

11. Centrifugal sliding grinder according to one or more of the preceding claims, characterised in that the brush (25) extends as far as the edge (8) of the bottom (4).

12. Centrifugal sliding grinder according to one or more of the preceding claims, characterised in that the brusch (25) is resettable and exchangeable.

13. Centrifugal sliding grinder according to one or more of the preceding claims, characterised in that the brush (25) is mounted on an exchangeable section (26) of the wall of the gap (7), wherein the section (26) is held radially by means of guides (27, 28) and can be inserted from the underside of the bottom (4).

14. Centrifugal sliding grinder according to one or more of the preceding claims, characterised in that through the receptacle wall (5) extends at least one threaded bore (32) which leads to the gap (7) and into which is screwed a brush body (34) provided with an external thread (33), which comprises bristles (35) at its front end.

15. Centrifugal sliding grinder according to one or more of the preceding claims, characterised by one or two brush(es) extending over 360°.

16. Centrifugal sliding grinder according to one or more of the preceding claims, characterised in that the brush is mounted on the wall (13) of the bottom (4) or on the wall (14) of the receptacle (3).

17. Centrifugal sliding grinder according to one or more of the preceding claims, characterised by two brushes, one of which is mounted on the wall (13) of the bottom (4) and the other on the wall (14) of the receptacle (3).

18. Centrifugal sliding grinder according to one or more of the preceding claims, characterised in that in addition to the discharge element (A), at least one water jet injected under pressure into the gap (7) is provided.

19. Centrifugal sliding grinder according to claim 18, characterised in that the water jet extends approximately in the direction of the gap (7).

20. Centrifugal sliding grinder according to claim 18, characterised in that the water jet is directed towards the interior of the receptacle (3).

21. Centrifugal sliding grinder according to one or more of the preceding claims, characterised by a stationay jet nozzle (37).

22. Centrifugal sliding grinder according to one or more of the preceding claims, characterised by a jet nozzle (39, 43, 44) rotating with the bottom (4).

23. Centrifugal sliding grinder according to claim 20, characterised in that the jet nozzles (43) are spaced by different distances apart from the inner edge (8) of the bottom (4).

24. Centrifugal sliding grinder according to one or more of the preceding claims, characterised in that the jet nozzle (44) opens into a recess (45) mounted in front of it in the wall (13) of the gap (7).

25. Centrifugal sliding grinder according to one or more of the preceding claims, characterised in that the recess (45) is located at a distance from the inner edge (8) of the bottom (4).
